# FASCICULE DE BREVET EUROPEEN

(11) **EP 0 330 595 B1**
(45) Date de publication et mention de la délivrance du brevet: **01.06.1994**
(21) Numéro de dépôt: 89440016.7
(22) Date de dépôt: 22.02.1989
(51) Int. Cl.: B63H 9/06

(54) **Voilier muni d'un dispositif de sustentation et anti-gîte**
Segler mit einer Anti-Kenter-Hebevorrichtung
Sailing vessel equipped with a lifting and righting device

(30) Priorité: 23.02.1988 FR 8802338
(43) Date de publication de la demande: 30.08.1989
(73) Titulaire: Girard, Marc, F-67000 Strasbourg (FR)
(72) Inventeur: Girard, Marc, F-67000 Strasbourg (FR)
(74) Mandataire: Nuss, Pierre

(56) Documents cités:
- DE-A- 3 217 250
- FR-A- 566 693
- FR-A- 2 082 359
- FR-A- 2 461 642
- FR-A- 2 532 614
- GB-A- 1 581 625
- NL-A- 8 304 441
- US-A- 4 116 151
- HOVERING CRAFT AND HYDRFOIL, vol. 11, no. 6, mars 1972, pages 14-21; J. WOLF:"The basic mechanics of sailing surface skimmers and their future prospects"

## Description

La présente invention concerne le domaine de la construction des bateaux à voiles, et a pour objet un voilier muni d'un dispositif de sustentation et anti-gîte.

Actuellement, avec les voiliers classiques de type mono- ou multicoques, la poussée aérodynamique du vent sur les voiles est sensiblement normale à ces dernières et généralement fortement oblique par rapport à l'axe du bateau, de sorte qu'est créé un couple de gîte sous le vent très important devant être équilibré par le couple des forces de poids dans lequel entre en ligne de compte le poids du bateau, le poids de la quille, souvent très lourde, et le poids des passagers qui sont parfois placés en rappel. Sous l'effet de ces différents poids et de la composante verticale de la poussée aérodynamique sur les voiles, la ou les coques ont tendance à s'enfoncer dans l'eau, de sorte qu'en tous cas un important volume de carène est immergé, ayant pour conséquence une trainée hydrodynamique formant le principal frein à l'avancement du bateau.

En outre, tout accroissement de la poussée aérodynamique a pour effet une augmentation correspondante de la vitesse et entraîne une obligation d'augmenter de manière correspondante les poids de rappel anti-gîte. L'accroissement de la trainée hydrodynamique s'effectue alors pour deux raisons, à savoir, du fait de l'accroissement de la vitesse, et de celui du volume de carène, ce qui a pour conséquence que le gain réel de vitesse en déplacement est relativement faible en comparaison de l'accroissement de la poussée aérodynamique.

Pour obvier à ces inconvénients, il a été proposé de remplacer les voiles fixées habituellement au mât des voiliers par des gréements en forme d'ailes montés en tête de mât et manoeuvrables à partir du pont au moyen de cordages. Ces gréements ont pour but d'assurer simultanément la propulsion et d'agir sur le gîte d'un bateau et donc de limiter le poids de la quille, mais réalisent un report des forces agissant sur le mât en tête de ce dernier, de sorte que sa section doit être main tenue très forte, notamment au niveau de son encastrement sur le pont.

En outre, ces gréements ne permettent pas de réduire de manière importante le volume de carène immerge et la traînée hydrodynamique.

On connaît également, par FR-A-2 532 614, un gréement à voilure libre auto-pivotante uniquement constitué par une voilure porteuse et propulsive, qui est montée en bout d'un mât et manoeuvrée au moyen d'un plateau d'orientation. Ce gréement ne sépare pas les fonctions aile et voile, c'est-à-dire la propulsion et la sustentation ou le décollage au-dessus de l'eau.

Par ailleurs, ce document ne prévoit pas la commande de la voilure en forme d' aile par des ailerons et des volets de gouvernail.

En outre, dans le cas où un déjaugeage complet devait se produire, il n'est pas prévu de dispositif permettant un équilibrage, ni le maintien dans une position de vol au-dessus de l'eau. Une telle position n'est pas envisagée, l'aile étant contrôlée par des moyens inadaptés a une telle configuration, à savoir un déplacement à grande vitesse, en vol au-dessus de l'eau.

Enfin, ce document ne prévoit pas de dispositif destiné à éviter la gîte, ni d'élément de stabilisation, pourtant indispensables dans le-cas d'une sortie de la ou des coques du voilier hors de l'eau.

La présente invention a pour but de pallier tous ces inconvénients en assurant une quasi suppression du volume de carène immergé, et donc de la traînée, tout en compensant le couple de gîte, de manière à réaliser un allègement considérable du voilier qui peut évoluer alors à grande vitesse en planant à la surface ou au-dessus de l'eau selon la force du vent.

Elle a, en effet, pour objet un voilier mono- ou multicoques pourvu d'au moins un mât de fixation d'une ou de plusieurs voiles, d'une dérive, d'un gouvernail et d'une aile reliée à la tête du mât avec possibilité de pivotement limitée autour de cette dernière, caractérisé en ce que l'aile forme un dispositif de sustentation et anti-gîte et est reliée à la tête du mât au moyen d'un bras solidaire à une extrémité de l'infrastructure de l'aile et pourvu à son autre extrémité d'une tête pivotante coopérant avec un logement de forme correspondante de la tête du mât à la manière d'une rotule, le logement réalisant une limitation dudit pivotement du bras autour de trois axes orthogonaux passant par le sommet du mât, de sorte que la ou les coques du voilier sortent entièrement de l'eau en vitesse de croisière, ledit voilier étant stabilisé en position de vol au-dessus de l'eau, sans appui vertical sur celle-ci, au moyen d'une ailette stabilisatrice, le dispositif de sustentation ou aile étant muni sur son bord de fuite arrière de deux volets réglables de profondeur et d'inclinaison permettant les orientations de l'aile.

L'invention sera mieux comprise grâce à la description ci-après, qui se rapporte à des modes de réalisation préférés, donnés à titre d'exemples non limitatifs, et expliqués avec référence aux dessins schématiques annexés, dans lesquels :
la figure 1 est une vue en élévation frontale d'un voilier conforme à l'invention ;
la figure 2 est une vue en élévation latérale du voilier suivant la figure 1 ;
la figure 3 est une vue analogue à celle de la figure 1 d'une variante de réalisation de l'invention, et
la figure 4 est une vue analogue à la figure 2 du voilier suivant la figure 3.

Conformément à l'invention et comme le montrent plus particulièrement, à titre d'exemple, les figures 1 et 2 des dessins annexés, le voilier, du type catamaran, qui est pourvu d'un mât 1 de fixation d'une ou de plusieurs voiles 2, d'une dérive 3 et d'un gouvernail 4, est muni d'un dispositif de sustentation et anti-gîte 5 relié à la tête du mât 1 avec possibilité de pivotement limitée autour de cette dernière.

Le dispositif de sustentation et anti-gîte 5 est avantageusement constitué sous forme d'une aile reliée à la tête du mât 1 au moyen d'un bras 6 solidaire à une extrémité de l'infrastructure de l'aile et pourvu à son autre extrémité d'une tête pivotante coopérant avec un logement de forme correspondante de la tête du mât 1 à la manière d'une rotule, le logement réalisant une limitation dudit pivotement du bras 6 autour de trois axes orthogonaux passant sur la tête du mât 1.

Conformément à une caractéristique de l'invention, le dispositif de sustentation ou aile 5, est pourvu sur la partie arrière de son intrados d'un ensemble dérive 7 gouvernail 8.

Selon une autre caractéristique de l'invention, le dispositif de sustentation ou aile 5 est muni sur son bord de fuite arrière de deux volets réglables 9 de profondeur et d'inclinaison.

Le pivotement du bras 6 dans le logement de la tête du mât 1 peut également être commandé au moyen de câbles (non représentés) reliés, d'une part, aux extrémités de l'aile 5 et, d'autre part, à des moyens d'actionnement mécanique, électro-mécanique ou autre, prévus sur le pont du voilier. Ces moyens d'actionnement peuvent être constitués par des treuils mécaniques ou électro-mécaniques, ou encore par des vérins mécaniques, hydrauliques ou pneumatiques à actionnement manuel ou motorisé. Grâce à ces modes de réalisation, le bras 6 et l'aile 5 sont articulés à la tête du mât 1 suivant trois axes orthogonaux permettant leur orientation dans toutes les directions utiles, à savoir une rotation complète autour de l'axe du mât 1 permettant à l'aile ou dispositif 5 de se placer nez au vent à la manière d'une girouette, cet alignement étant assuré par la poussée du vent sur l'intrados de l'aile 5 et sur son plan de dérive 7 - gouvernail 8, une inclinaison à gauche ou à droite pouvant aller jusqu'à 90° par rapport à l'axe du mât 1, entraînant l'inclinaison α de l'aile 5, par action sur les câbles correspondants reliés à l'aile 5 ou sur les volets 9 et une inclinaison par rapport au sens d'avancement du voilier, créant l'angle d'attaque β de l'aile 5 par rapport au vent relatif horizontal VR, également par action sur les volets 9 ou sur des câbles correspondants reliés à l'aile 5.

Selon une autre caractéristique de l'invention, le bras 6 est fixé à l'aile 5 sur l'axe longitudinal 10 de cette dernière en un point T réglable sur ledit axe 10, ce point T étant situé en avant des centres de gravité et de poussée de l'aile 5. Ainsi, il est assuré que l'aile 5 se présentera en toutes circonstances le nez au vent et avec son intrados tourné vers le mât 1.

La commande des mouvements du gouvernail 8 et des volets 9 est avantageusement réalisée au moyen de tringles 11 qui sont actionnées par des moteurs linéaires tels que des vérins 12 électriques ou pneumatiques, commandés à partir du pont au moyen d'un boîtier à manipulateur du type "manche à balai" agissant sur un rhéostat ou sur un distributeur pneumatique et dont l'énergie est fournie par une batterie montée sur le pont ou par une centrale d'air sous pression, la commande de cette dernière ou l'alimentation électrique de la batterie étant réalisée au moyen d'une hélice hydraulique, ou au moyen d'une turbine alimentée par un orifice prévu sur le bord d'attaque de la dérive 3, actionnant une dynamo ou un alternateur ou un compresseur.

Du fait des vitesses pouvant être atteintes au moyen du voilier conforme à l'invention, l'emploi d'une dynamo ou d'un alternateur ou encore d'un compresseur, actionné par une hélice hydraulique ou par une turbine est rendu possible et permet l'utilisation d'une source d'énergie gratuite capable de subvenir à tous les besoins en énergie.

L'inclinaison de l'aile 5, d'une part, d'un angle α du côté au vent et, d'autre part, d'un angle d'attaque β par rapport au vent relatif horizontal VR induit une résultante de poussée aérodynamique FA sur l'aile 5 qui est proche de l'axe du bras 6. Cette dernière a deux effets très importants sur le bateau, à savoir, d'une part, un effet de sustentation et, d'autre part, un effet de couple d'équilibrage anti-gîte.

La sustentation est obtenue sous l'effet de la composante verticale de la poussée aérodynamique FA qui compense les forces verticales orientées vers le bas, à savoir le poids du voilier, et la composante verticale de la poussée sur les voiles FV, de sorte que le voilier a tendance à être tiré hors de l'eau dans le sens du mât 1 au niveau de la liaison de la tête dudit mât 1 avec le bras 6 solidaire de l'aile 5. Ainsi, le réglage de l'angle d'attaque β entraîne un changement d'altitude du voilier qui a pour effet de soulever sa carène hors de l'eau.

Le couple d'équilibrage anti-gîte est obtenu par l'action de la poussée aérodynamique FA sur l'aile 5 sous forme d'une force agissant sur la tête du mât 1 créant un couple de rappel qui équilibre les couples de gîte autour d'un point D de la dérive 3, dus à l'action du vent sur la ou les voiles 2, de sorte que l'inclinaison γ du mât est stabilisée. Un couple anti-gîte important peut être obtenu avec une force de poussée aérodynamique FA relativement faible par utilisation d'un mât de longueur importante, le mât formant le bras de levier.

Ainsi, l'ensemble conforme à l'invention est stable et la trainée hydraulique, qui était le frein principal au déplacement, est très fortement réduite. En effet, en conditions normales de progression le seul volume immergé du voilier reste celui de la dérive 3 et du gouvernail 4, ce qui se réduit à une surface très faible, quasiment plane et très fine, et avançant sur tranche, à la manière d'une lame de couteau. Il en résulte que le voilier ainsi constitué avance en planant au-dessus de l'eau à une vitesse très supérieure à celle des voiliers correspondants de type classique et cette vitesse est plusieurs fois supérieure à celle du vent absolu.

Conformément à une autre caractéristique de l'invention, le gouvernail 4 est muni, près de son extrémité inférieure, d'une ailette stabilisatrice 13 montée de manière fixe sur ledit gouvernail 4. Une telle ailette permet d'assurer une stabilité horizontale de l'axe du voilier dans son plan de symétrie. Cette ailette est avantageusement montée sensiblement parallèle au pont. Il est également possible de rendre l'ailette stabilisatrice 13 réglable en inclinaison par rapport au pont du voilier, par montage au moyen d'un axe de pivotement sur le gouvernail 4 et actionnement manuel au moyen d'une tringle pouvant être bloquée en position ou actionnement asservi hydrauliquement, mécaniquement ou électriquement au moyen d'un ensemble de commande centralisé.

Lorsque les couples de rotation exercés dans le plan de symétrie du voilier sont équilibrés, ce dernier ne prend pas d'assiette par rapport à l'horizontale et l'ailette stabilisatrice 13 n'a pas d'effet autre qu'une faible trainée. A la rupture de l'équilibre de ces couples, le voilier prend'une assiette positive ou négative, de même que l'ailette stabilisatrice 13 qui devient porteuse, de sorte que sa portance hydrodynamique crée un couple de rééquilibrage tendant à réduire l'assiette. Ce couple stabilisateur est important, car le bras de levier par rapport au centre de gravité du voilier est important, de même que la portance à grande vitesse dès que l'assiette apparaît.

Pratiquement, le voilier sera construit afin que les couples aéro - et hydrodynamiques en cause soient proches de l'équilibre sans l'action de l'ailette stabilisatrice 13. Par ailleurs, la possibilité éventuelle de régler l'assiette de l'ailette 13 par rapport au plan du pont permet d'optimiser l'équilibre entre les couples à tout moment et donc d'optimiser les performances du voilier, assurant ainsi à son axe une stabilité proche de l'horizontale.

Le réglage de l'altitude du voilier par rapport au plan d'eau s'effectue par modification des inclinaisons α et β de l'aile 5, soit au moyen de câbles agissant sur les extrémités de cette dernière afin de réaliser les pivotements désirés, soit par action sur les volets réglables 9 de profondeur et d'inclinaison. Ce réglage des inclinaisons α et β permet également d'agir sur l'inclinaison γ du mât 1. Il est ainsi possible, en particulier, de maintenir le mât 1 à la verticale, c'est-à-dire avec un angle γ = 0 ou, dans le cas de vent faible, de réaliser une inclinaison du mât 1 au vent, c'est-à-dire avec un angle γ négatif, la ou les voiles 2 contribuant alors à la sustentation.

Le décollage de la carène hors de l'eau est réalisé pour des vitesses de vent supérieures à une vitesse minimale qui dépend, d'une part, de la surface de l'aile 5 et, d'autre part, de la surface des voiles 2 de propulsion et du poids total du voilier. Ainsi, la vitesse minimale du vent permettant de soulever la carène hors de l'eau s'établira entre 7 et 15 noeuds, condition souvent réalisée en pratique. Dans le cas de vitesse de vent inférieure à ce seuil minimal, un décollage complet n'est pas possible mais, cependant, l'aile 5 continue à remplir son effet d'allègement du voilier et de contribution à l'équilibrage en gîte, de sorte que, par rapport à un voilier classique de même type et à force de vent identique, l'appui éventuel sur le flotteur au vent et, en tous cas, le gîte sont considérablement réduits.

La navigation au ras de l'eau d'un voilier conforme à l'invention s'effectue donc avec des vents beaucoup plus faibles que pour les voiliers classiques et ce mode de navigation très rapide précède le décollage complet intervenant dès que la vitesse du vent dépasse la vitesse minimale requise.

La dérive 3 est avantageusement sous forme d'une plaque de faible épaisseur, à section frontale se réduisant en direction du pied et à haute limite élastique, fixée rigidement sous le pont, avec possibilité de glissement vertical, et étayée par rapport au pont au moyen de tirants 14 fixés au puit de dérive. Cette dérive 3 permet, comme sur les voiliers classiques, de limiter la dérive du bateau par appui sur l'eau, mais, cependant, la poussée antidérive FD qu'elle supporte est fortement augmentée. Le matériau constitutif de la dérive 3 pourra être, par exemple, de l'aluminium et sa section frontale particulière, diminuant en direction du pied, est adapté à la variation du moment de flexion de manière à réduire le poids de la dérive. En outre, elle présente avantageusement une hauteur plus grande que la largeur afin de maintenir une surface d'appui immergée suffisante en eaux agitées ou en cas de variations d'altitude. Enfin, la possibilité de glissement vertical de la dérive 3 dans son encastrement sous le pont du voilier permet son réglage en hauteur en fonction des conditions de navigation ainsi que son escamotage complet en position de garage et de transport. Il en est de même pour le gouvernail 4 par glissement vertical le long de son axe d'orientation.

Les autres éléments du voilier conforme à l'invention sont, dans leur principe, semblables à ceux d'un voilier classique de type correspondant. Cependant, leurs caractéristiques techniques sont sensiblement modifiées. En effet, la poussée anti-gîte FA crée au sommet du mât 1 un appui sous le vent qui n'existe pas sur les voiliers classiques, de sorte que le hauban au vent 15 n'est plus sous tension et que, à force de gîte FV égale, le mât 1 est moins sollicité en flexion que sur un voilier classique et peut donc être plus léger. Ce dernier avantage peut être mis à profit pour optimiser les mâts, c'est-à-dire pour utiliser des mâts plus hauts afin d'augmenter la force de propulsion FV et donc la vitesse.

Le hauban sous le vent 16 est sous tension modérée pour éviter la rotation de la carène ou du châssis du voilier autour du pied du mât sous l'effet de la poussée antidérive FD.

Du fait que la vitesse, atteinte avec le voilier conforme à l'invention, correspond le plus souvent à un vent relatif VR proche de l'avant du bateau, les voiles 2 sont proches du plan de symétrie du bateau et peuvent se gêner. Afin de pallier cet inconvénient, le foc pourra être de largeur réduite afin d'éloigner son bord de fuite de la grand voile.

Conformément à une autre caractéristique de l'invention, et comme le montre la figure 1, dans le cas d'un voilier présentant une carène multicoques, les flotteurs 17 de cette dernière sont avantageusement montés sur des bras téléscopiques 18 réglables en extension par rapport au pont ou à la carène centrale, de manière fixe ou en continu, au moyen de boulons d'assemblage ou au moyen de moteurs linéaires. Ainsi, les flotteurs 17 peuvent être rapprochés à une distance minimale de la carène centrale ou du pont en position de garage ou de transport et peuvent être écartés en position d'utilisation, cet écartement pouvant éventuellement varier en cours d'utilisation afin d'optimiser le rendement du voilier.

Les figures 3 et 4 représentent une variante de réalisation de l'invention dans laquelle les voiles 2 sont remplacées par des ailes rigides 19 mobiles autour de mâts intégrés, ces ailes 19 étant éloignées l'une de l'autre afin de recevoir des flux aériens indépendants, le dispositif de sustentation 5 étant articulé sur un châssis 20 en un point 21 formant le barycentre aérodynamique des sommets des mâts des ailes 19. Dans le mode de réalisation représenté, le voilier est sous forme d'un catamaran dont les flotteurs 22 ne jouent leur rôle de carène que dans les phases de décollage et d'amerrissage, c'est-à-dire à faible vitesse. En outre, au cours de ces deux phases, l'appui sur le flotteur sous le vent est réduit grâce à l'influence de l'aile 5, les flotteurs 22 et les balanciers 23 les reliant au châssis 24 sont soumis à des efforts beaucoup plus faibles que sur les multicoques classiques et peuvent donc être considérablement allégés, ce qui contribue encore à la réduction du poids total.

Les flotteurs 22 peuvent être constitués par des matériaux très légers, tels que, par exemple, de simples cylindres gonflables munis d'embouts aérodynamiques et les balanciers 23 de faibles poids et section peuvent être coulissants sous le châssis 24 en vue du réglage de l'envergure.

Selon une autre caractéristique de l'invention, afin d'optimiser les performances du voilier, les mâts des ailes 19 sont avantageusement montées sur des bras transversaux logés de manière télescopique dans le châssis 20 de liaison à l'aile 5 et dans des traverses solidaires du châssis 24, lesdits bras transversaux étant déplaçables et réglables en écartement au moyen d'ensembles pignon - crémaillère ou de vérins.

Grâce à l'invention, il est possible de réaliser un voilier capable d'atteindre de grandes vitesses au niveau et, en particulier, au-dessus de l'eau par utilisation du principe de propulsion par la pression aérodynamique du vent sur un système de voiles ou d'ailes portées par un ou plusieurs mâts verticaux combiné avec une aile aérienne orientable fixée en tête de mât et créant simultanément des effets de sustentation et de couple anti-gîte permettant au bateau de s'élever, dans un premier temps, à la surface de l'eau, puis d'accélérer et de décoller au-dessus du niveau de l'eau pour naviguer ensuite en sustentation équilibrée avec une suppression quasi totale de la trainée hydrodynamique de carène.

Bien entendu, l'invention n'est pas limitée aux modes de réalisation décrits et représentés aux dessins annexés. Des modifications restent possibles, notamment du point de vue de la constitution des divers éléments, ou par substitution d'équivalents techniques, sans sortir pour autant du domaine de protection de l'invention.

## Revendications

1. Voilier mono - ou multicoques pourvu d'au moins un mât (1) de fixation d'une ou de plusieurs voiles (2), d'une dérive (3), d'un gouvernail (4) et d'une aile (5) reliée à la tête du mât avec possibilité de pivotement limitée autour de cette dernière, caractérisé en ce que l'aile (5) forme un dispositif de sustentation et anti-gîte et est reliée à la tête du mât (1) au moyen d'un bras (6) solidaire à une extrémité de l'infrastructure de l'aile et pourvu à son autre extrémité d'une tête pivotante coopérant avec un logement de forme correspondante de la tête du mât (1) à la manière d'une rotule, le logement réalisant une limitation dudit pivotement du bras (6) autour de trois axes orthogonaux passant par le sommet du mât (1), de sorte que la ou les coques du voilier sortent entièrement de l'eau en vitesse de croisière, ledit voilier étant stabilisé en position de vol au-dessus de l'eau, sans appui vertical sur celle-ci, au moyen d'une ailette stabilisatrice (13), le dispositif de sustentation ou aile (5) étant muni sur son bord de fuite arrière de deux volets réglables (9) de profondeur et d'inclinaison permettant les orientations de l'aile (5).

2. Voilier, suivant la revendication 1, caractérisé en ce que le dispositif de sustentation ou aile (5), est pourvu sur la partie arrière de son intrados d'un ensemble dérive (7) gouvernail (8).

3. Voilier, suivant l'une quelconque des revendications 1 et 2, caractérisé en ce que la commande des mouvements du gouvernail (8) et des volets (9) est avantageusement réalisée au moyen de tringles (11) qui sont actionnées par des moteurs linéaires tels que des vérins (12) électriques ou pneumatiques, commandés à partir du pont au moyen d'un boîtier à manipulateur du type "manche à balai" agissant sur un rhéostat ou sur un distributeur pneumatique et dont l'énergie est fournie par une batterie montée sur le pont ou par une centrale d'air sous pression, la commande de cette dernière ou l'alimentation électrique de la batterie étant réalisée au moyen d'une hélice hydraulique, ou au moyen d'une turbine alimentée par un orifice prévu sur le bord d'attaque de la dérive (3), actionnant une dynamo ou un alternateur ou un compresseur.

4. Voilier, suivant la revendication 1, caractérisé en ce que le pivotement du bras (6) dans le logement de la tête du mât (1) est commandé au moyen de câbles reliés, d'une part, aux extrémités de l'aile (5) et, d'autre part, à des moyens d'actionnement mécanique, électro-mécanique ou autre, prévus sur le pont du voilier.

5. Voilier, suivant l'une quelconque des revendications 1 et 4, caractérisé en ce que le bras (6) est fixé à l'aile (5) sur l'axe longitudinal (10) de cette dernière en un point T réglable sur ledit axe (10), ce point T étant situé en avant des centres de gravité et de poussée de l'aile 5.

6. Voilier, suivant la revendication 1, caractérisé en ce que l'ailette stabilisatrice (13) est montée sur le gouvernail (4), près de l'extrémité inférieure de ce dernier.

7. Voilier, suivant la revendication 6, caractérisé en ce que l'ailette stabilisatrice (13) est réglable en inclinaison par rapport au pont du voilier, par montage au moyen d'un axe de pivotement sur le gouvernail (4) et actionnement manuel au moyen d'une tringle pouvant être bloquée en position ou actionnement asservi hydrauliquement, mécaniquement ou électriquement au moyen d'un ensemble de commande centralisé.

8. Voilier, suivant la revendication 1, caractérisé en ce que la dérive (3) est avantageusement sous forme d'une plaque de faible épaisseur, à section frontale se réduisant en direction du pied et à haute limite élastique, fixée rigidement sous le pont, avec possibilité de glissement vertical, et étayée par rapport au pont au moyen de tirants (14) fixés au puit de dérive.

9. Voilier, suivant l'une quelconque des revendications 1 à 8, caractérisé en ce que, lorsqu'il présente une carène multicoques, les flotteurs (17) de cette dernière sont avantageusement montés sur des bras téléscopiques (18) réglables en extension par rapport au pont ou à la carène centrale, de manière fixe ou en continu, au moyen de boulons d'assemblage ou au moyen de moteurs linéaires.

10. Voilier, suivant l'une quelconque des revendications 1 à 9, caractérisé en ce qu'il est propulsé par des ailes rigides (19) mobiles autour de mâts intégrés, ces ailes (19) étant éloignées l'une de l'autre afin de recevoir des flux aériens indépendants, le dispositif (5) étant articulé sur un châssis (20) en un point (21) formant le barycentre aérodynamique des sommets des mâts des ailes (19).

## Claims

1. Single- or multi-hull sailing boat provided with at least one mast (1) for the fixing of one or more sails (2), a centreboard (3), a rudder (4) and a wing (5) connected to the head of the mast with the possibility of limited pivoting round the head of the mast, characterised in that the wing (5) forms a lifting, anti-heeling device and is connected to the head of the mast (1) by means of an arm (6) which is integral at one end with the wing infrastructure and is provided at its other end with a pivoting head co-operating with a housing of corresponding shape in the head of the mast (1) in the manner of a swivel joint, the housing producing a limit for said pivoting of the arm (6) round three orthogonal axes passing through the top of the mast (1) so that the hull or hulls of the sailing boat leave the water completely at cruising speed, said sailing boat being stabilised in the sailing position above the water without vertical support thereon by means of a stabilizing fin (13), the lifting device or wing (5) being equipped on its rear trailing edge with two flaps (9) which are adjustable in depth and in inclination and allow orientation of the wing (5).

2. Sailing boat according to Claim 1, characterised in that the lifting device or wing (5) is provided on the rear portion of its lower surface with a centreboard (7)/rudder (8) unit.

3. Sailing boat according to any one of Claims 1 and 2, characterized in that the movements of the rudder (8) and flaps (9) are advantageously controlled by means of rods (11) which are actuated by linear motors such as electric or pneumatic jacks (12) controlled from the deck by means of a manipulator casing of the "joystick" type acting on a rheostat or on a pneumatic distributor and of which the energy is supplied by a battery mounted on the deck or by a compressed air station, the control of this compressed air station or the electrical supply of the battery being effected by means of a hydraulic propelling screw or by means of a turbine supplied through on orifice provided on the leading edge of the centreboard (3) actuating a dynamo or an alternator or a compressor.

4. Sailing boat according to Claim 1, characterised in that the pivoting of the arm (6) in the housing in the head of the mast (1) is controlled by means of cables connected on the one hand to the ends of the wing (5) and on the other hand to mechanical, electromechanical or other actuating means provided on the deck of the sailing boat.

5. Sailing boat according to any one of Claims 1 and 4, characterised in that the arm (6) is fixed to the wing (5) on the longitudinal axis (10) of the wing (5) at a point T which is adjustable on said axis (10), this point T being located in front of the centres of gravity and of pressure of the wing (5).

6. Sailing boat according to Claim 1, characterised in that the stabilising fin (13) is mounted on the rudder (4) close to the lower end thereof.

7. Sailing boat according to Claim 6, characterised in that the stabilizing fin (13) is adjustable in inclination relative to the deck of the sailing boat by assembly by means of a pivot axis on the rudder (4) and manual actuation by means of a rod which can be locked in position or hydraulically, mechanically or electrically controlled actuation by means of a centralised control system.

8. Sailing boat according to Claim 1, characterized in that the centreboard (3) is advantageously in the form of a plate of small thickness which has a frontal cross-section diminishing toward the foot and a high yield stress, is fixed rigidly beneath the deck with the possibility of sliding vertically and is braced relative to the deck by means of tension rods (14) fixed to the centreboard casing.

9. Sailing boat according to any one of Claims 1 to 8, characterized in that when it has a multiple underwater hull part, the buoyancy tanks (17) thereof are advantageously mounted on telescopic arms (18) which are adjustable by extension relative to the deck or to the central underwater hull part in a fixed or continuous manner by means of assembly bolts or by means of linear motors.

10. Sailing boat according to any one of Claims 1 to 9, characterised in that it is propelled by rigid wings (19) which are movable round integrated masts, these wings (19) being spaced from one another so as to receive independent air flows, the device (5) being articulated on a frame (20) at a point (21) forming the aerodynamic centre of gravity of the tops of the masts of the wings (19).

## Patentansprüche

1. Ein- oder mehrrumpfiges Segelboot mit wenigstens einem Befestigungsmast (1) für ein oder mehrere Segel (2), einem Seitenleitwerk (3), einem Ruder (4) und einem am oberen Ende des Mastes befestigten Flügel (5) mit der Möglichkeit einer begrenzten Schwenkung um den letzteren, dadurch gekennzeichnet, daß der Flügel (5) eine Auftriebs- und Anti-Kräng-Vorrichtung bildet und mit dem oberen Ende des Mastes (1) mittels eines an einem Ende fest mit dem Unterbau des Flügels verbundenen Arm (6) befestig ist, wobei der Arm an seinem anderen Ende mit einem Schwenkkopf versehen ist, der mit einer Aufnahme von entsprechender Form am oberen Ende des Mastes (1) in Form eines Kugelgelenkes zusammenwirkt, wobei die Aufnahme eine Begrenzung der Schwenkbewegung des besagten Armes (6) um drei orthogonale Achsen durch die Spitze des Mastes (1) liefert, so daß der oder die Rümpfe des Segelbootes bei Kreuz-Geschwindigkeit vollständig aus dem Wasser austreten und das besagte Segelboot in Fahrtposition oberhalb des Wassers ohne Abstützung auf demselben mittels eines Stabilisierungsflügels (13) stabilisiert wird, wobei die Auftriebsvorrichtung oder der Flügel (5) auf seiner hinteren Seite mit zwei einstellbaren Klappen (9) mit einer derartigen Tiefe und Neigung versehen ist, die die Orientierungen des Flügels (5) erlauben.

2. Segelboot nach Anspruch 1, dadurch gekennzeichnet, daß die Auftriebsvorrichtung oder der Flügel (5) auf dem hinteren Teil seiner Unterseite mit einer Anordnung aus einem Seitenleitwerk (7) und einem Rinder (8) versehen ist.

3. Segelboot nach einem der Ansprüche 1 und 2, dadurch gekennzeichnet, daß die Steuerung der Bewegungen des Ruders (8) und der Klappen (9) vorteilhafterweise durch ein Gestänge (11) verwirklicht ist, das von Linearmotoren, wie elektrischen oder pneumatischen Stellgliedern (12) betätigbar ist, welche von der Brücke mittels eines Manipulators des Typs "Steuerknüppel" betätigt werden, der auf einen Regelwiderstrind oder einen pneumatischen Verteiler wirkt und dessen Energie von einer auf der Brücke angebrachten Batterie oder einer zentralen Drucklufteinrichtung geliefert wird, wobei die Steuerung der letzteren oder die elektrische Versorgung der Batterie mittels einer hydraulischen Schraube oder mittels einer durch eine auf der Vorderseite des Seitenleitwerks (3) vorgesehenen Öffnung gespeisten Turbine bewirkt wird, wodurch ein Dynamo oder Wechselstromgenerator oder Kompressor versorgt werden.

4. Segelboot nach Anspruch 1, dadurch gekennzeichnet, daß die Schwenkung des Armes (6) in der Aufnahme am oberen Ende des Mastes (1) mittels Seilen gesteuert wird, die einerseits mit den Enden des Flügels (5) und andererseits mit den auf der Brücke des Segelbootes vorgesehenen, mechanischen, elektromechanischen oder anderen Betätigungsmitteln verbunden sind.

5. Segelboot nach einem der Ansprüche 1 und 4, dadurch gekennzeichnet, daß der Arm (6) am Flügel (5) auf dessen Längsachse (10) an einem auf dieser Achse (10) einstellbaren Punkt T befestigt ist, wobei dieser Punkt T sich vor dem Schwerpunkt und dem Angriffspunkt des Flügels (5) befindet.

6. Segelboot nach Anspruch 1, dadurch gekennzeichnet, daß der Stabilisierungsflügel (13) am Ruder (4) in der Nähe dessen unteren Endes angebracht ist.

7. Segelboot nach Anspruch 6, dadurch gekennzeichnet, daß der Stabilisierungsflügel (13) durch Anbringen mittels einer Schwenkachse am Ruder (4) und manuelle Betätigung mittels eines Gestänges, wobei das Gestänge in seiner Position blockiert werden kann, oder durch hydraulisch, mechanisch oder elektrisch geregelte Betätigung mittels einer zentralen Steuereinrichtung in seiner Neigung bezüglich der Brücke des Segelbootes einstellbar ist

8. Segelboot nach Anspruch 1, dadurch gekennzeichnet, daß das Seitenleitwerk (3) vorzugsweise aus einer Platte von geringer Dicke besteht, mit einem in Richtung des Fußes abnehmenden Querschnitt und oben elastisch ausgeführt, die fest unterhalb der Brücke verbunden ist und die Möglichkeit der vertikalen Verschiebung aufweist sowie bezüglich der Brücke mittels am Seitenleitwerk befestigten Spannstangen (14) gestützt wird.

9. Segelboot nach einem der Ansprüche 1 bis 8, dadurch gekennzeichnet, daß die Schwimmkörper (17), wenn es dich um einen mehrrumpfigen Bootskörper handelt, vorteilhafterweise an in ihrer Länge bezüglich der Brücke oder dem zentralen Bootskörper fest mittels Montagebolzen oder kontinuierlich mittels Linearmotormitteln einstellbaren Teleskoparmen (18) befestigt sind.

10. Segelboot nach einem der Ansprüche 1 bis 9, dadurch gekennzeichnet, daß es durch starre, um eingebaute Maste bewegliche Flügel (19) angetrieben wird, wobei diese Flügel (19) voneinander entfernt sind, um unabhängige Luftströme zu empfangen, und wobei die Vorrichtung (5) auf einem Gesteil (20) um einen Punkt (21) schwenkbar ist, der den aerodynamischen Schwerpunkt der Mastspitzen der Flügel (19) bildet.
